# DEMANDE DE BREVET EUROPEEN

(11) **EP 2 557 460 A1**
(43) Date de publication de la demande: **13.02.2013**
(21) Numéro de dépôt: 11177438.6
(22) Date de dépôt: 12.08.2011
(51) Int. Cl.: G04B 15/14

(54) **Ancre métallique avec cornes polymères**

(71) Demandeur: Nivarox-FAR S.A., 2400 Le Locle (CH)
(72) Inventeur: Queval, Arthur, CH-1095 Lutry (CH); Kaelin, Laurent, CH-2615 Sonvilier (CH); Wyss, Thomas, CH-2540 Grenchen (CH)
(74) Mandataire: Couillard, Yann Luc Raymond

(57) **Abrégé**

L'invention se rapporte à un procédé (31) de fabrication d'une ancre (3) pour un système d'échappement (1). Selon l'invention, le procédé (31) comporte les étapes suivantes :
a) former (31) à l'aide d'un premier matériau le corps de l'ancre (3) dont une première extrémité comporte le dard (15) et une deuxième extrémité comporte deux bras (11, 13) destinés à recevoir chacun une palette (10, 12) ;
b) surmouler (35) un deuxième matériau au niveau de ladite première extrémité afin de former une fourchette (17) ;
c) ajuster (37, 39) lesdites palettes et une tige (14) afin de pouvoir monter l'ancre (3) à rotation.

L'invention concerne le domaine des systèmes d'échappement pour pièce d'horlogerie.

## Description

### Domaine de l'invention

L'invention se rapporte à un système d'échappement d'une pièce d'horlogerie et, plus précisément, à un tel système comportant une ancre dont la fonction de la baguette et celle de la fourchette peuvent être découplées.

### Arrière plan de l'invention

Les systèmes à échappement libre du type à ancre suisse sont difficiles à mettre au point car ils sont le compromis entre une inertie la plus faible possible et une tribologie des palettes et de la fourchette, les meilleures possibles. Ainsi, il est difficile d'éviter les collements entre la cheville de plateau et les cornes de la fourchette tout en préservant une inertie minimale et même une insensibilité aux champs magnétiques.

### Résumé de l'invention

Le but de la présente invention est de pallier tout ou partie les inconvénients cités précédemment en proposant un procédé de fabrication d'une ancre dont la baguette possède une faible inertie et une fourchette avec des qualités tribologiques favorables.

A cet effet, l'invention se rapporte à un procédé de fabrication d'une ancre pour un système d'échappement caractérisé en ce qu'il comporte les étapes suivantes :
a) former à l'aide d'un premier matériau le corps de l'ancre dont une première extrémité comporte le dard et une deuxième extrémité comporte deux bras destinés à recevoir chacun une palette ;
b) surmouler un deuxième matériau au niveau de ladite première extrémité afin de former une fourchette ;
c) ajuster lesdites palettes et une tige afin de pouvoir monter l'ancre à rotation.

Ainsi, avantageusement selon l'invention, les caractéristiques mécaniques apportées par la matière de la baguette ne sont plus tributaires de celles de la fourchette. Par conséquent, à titre d'exemple, la baguette peut offrir avantageusement une faible inertie et, la fourchette, une tribologie optimisée.

Conformément à d'autres caractéristiques avantageuses de l'invention :
- l'étape a) est réalisée par un processus LIGA, un estampage ou un décolletage ,
- le premier matériau est un métal ou un alliage métallique afin de pouvoir ajuster les palettes ;
- le premier matériau comporte du titane, de l'aluminium ou un alliage de cobalt austénitique ;
- l'étape b) est réalisée par une injection dans un moule formé à l'aide d'un processus LIGA ,
- le deuxième matériau est un polymère ,
- le deuxième matériau comporte du polyoxyméthylène ;
- les palettes sont formées en rubis ;
- la tige est formée en l'acier, en laiton ou en maillechort.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une représentation d'une ancre selon l'invention ;
- la figure 2 est une représentation en coupe partielle d'une pièce d'horlogerie comportant une ancre selon l'invention ;
- la figure 3 est une représentation d'une ancre non finie selon l'invention ;
- la figure 4 est une représentation d'une étape de surmoulage selon l'invention ;
- la figure 5 est un schéma fonctionnel d'un procédé selon l'invention.

### Description détaillée des modes de réalisation préférés

Dans l'exemple illustré aux figures 1 et 2, on peut voir un système d'échappement 1 pour une pièce d'horlogerie. Comme visible à la figure 2 en coupe, le système d'échappement 1 comprend notamment une ancre 3 destinée à coopérer avec un plateau 5. Le plateau 5 est préférentiellement chassé sur l'axe de balancier 2 et comporte un petit plateau 4 muni d'une encoche 6 et un grand plateau 8 muni d'une cheville 7.

L'ancre 3 comprend de manière préférée une baguette 9 formée par un premier matériau métallique qui est choisi préférentiellement pour sa faible masse volumique, sa faible sensiblement aux champs magnétiques et sa capacité à changer des palettes 10, 12 par exemple en rubis.

Ainsi, préférentiellement, un tel matériau de baguette 9 peut être, par exemple, du titane, de l'aluminium ou un alliage de cobalt austénitique.

La baguette 9 comporte des bras 11 et 13 destinés à recevoir les palettes 10 et 12 afin de coopérer avec au moins une roue d'échappement (non représentée) du système d'échappement 1. Entre ces deux bras 11 et 13, est montée la tige d'ancre 14 afin de monter de manière pivotante l'ancre 3. La tige 14 peut être réalisée, par exemple, dans un matériau comme de l'acier, du laiton ou du maillechort. Enfin, à l'extrémité opposée aux bras 11 et 13, la baguette 9 comporte un dard 15 et une fourchette 17.

Avantageusement selon l'invention, le dard 15 est venu de forme avec la baguette 9 et, préférentiellement, en prolongement de cette dernière. Le dard 15 est destiné à coopérer avec le petit plateau 4 afin d'empêcher les déplacements accidentels de la fourchette 17.

La fourchette 17 comporte de manière préférée un surmoulage 19 formée par un deuxième matériau, préférentiellement, différent du premier matériau de la baguette 9 et destiné à autoriser l'amélioration des qualités tribologiques de la fourchette 17 sur la cheville 7 en évitant de nuire à l'inertie globale de l'ancre 3. Préférentiellement, le matériau de la fourchette 17 est également paramagnétique afin de réduire la sensibilité de l'ancre 3 aux champs magnétiques.

Le matériau de la fourchette 17 est idéalement un matériau présentant une faible usure et un faible coefficient de frottement en association avec la cheville 7 du grand plateau 8. Un tel matériau peut être un polymère.

Préférentiellement, le polymère utilisé est du polyoxyméthylène (POM) pour ses capacités particulières d'amortissement des chocs en plus de sa faible sensibilité aux champs magnétiques et ses très bonnes qualités tribologiques. Lors du développement, il a ainsi été trouvé que la pression hertzienne exercée par la cheville en rubis sur les cornes en polyoxyméthylène se limitait à 54 Mpa soit une diminution de 85% des contraintes mécaniques par rapport à des cornes en acier standard.

La fourchette 17 est préférentiellement surmoulé par-dessus la baguette 9 au niveau du dard 15 et comprend deux cornes 16 et 18 destinées à entrer en contact avec la cheville 7 de grand plateau 8 afin, suivant la rotation de la cheville 7, d'entraîner l'ancre 3 en pivotement autour de sa tige 14 selon un mouvement de va-et-vient.

Avantageusement selon l'invention, en découplant les matériaux de la fourchette 17 de celui de la baguette 9, on permet l'optimisation de l'ancre 3 entre la sensibilité désirée aux champs magnétique et/ou l'inertie désirée de la baguette 9, d'une part, et, d'autre part la faible usure et le faible coefficient de frottement en association avec la cheville 7, de la fourchette 17.

Préférentiellement, le surmoulage de la fourchette 17 emprisonne la baguette 9 afin de garantir qu'il ne se désolidarise pas. Ainsi, comme visible aux figures 2 et 3, la baguette comporte des entailles 25, 26 permettant au surmoulage de former des ponts 20 et 21 de matière polymère bloquant la fourchette 17 contre la baguette 9.

Le procédé 31 de fabrication de l'ancre va maintenant être expliqué en relation avec la figure 5. Le procédé 31 comporte une première étape 33 destinée à former à l'aide d'un premier matériau le corps de l'ancre 3 dont une première extrémité comporte le dard 15 et une deuxième extrémité comporte les deux bras 11, 13 destinés à recevoir chacun une palette 10, 12.

L'étape 33 peut être réalisée par de nombreuses techniques comme, par exemple, un processus LIGA, un estampage ou un décolletage. Cette étape 33 permet la fabrication en une seule pièce de la baguette 9, des bras 11, 13 et du dard 15. Comme visible à la figure 3, la baguette 9 comporte un trou 22 destiné à ajuster la tige 14. De plus, chaque bras 11, 13 comporte un trou 23, 24 destiné à ajuster une palette 10, 12.

Enfin, comme expliqué ci-dessus, l'étape 33 permet également, de manière préférée, de former les entailles 25, 26 destinées à être remplies par le futur surmoulage.

Le procédé 31 se poursuit avec la deuxième étape 35 destinée à surmouler un deuxième matériau au niveau de la première extrémité, c'est-à-dire au niveau du dard 15, afin de former la fourchette 17. Préférentiellement, afin de garantir une qualité structurelle optimale, le moule 27 utilisé pour le surmoulage est réalisé par un processus LIGA, c'est-à-dire une photolithographie suivie d'une galvanoplastie.

Le moule 27 comporte des butées 28 et 29 pour bloquer respectivement les bras 13, 11 et la baguette 9. Seule la cavité 30 du moule 27 est destinée à être remplie. Bien entendu, plusieurs surmoulages pourraient être réalisés sur le même moule 27, c'est-à-dire que le moule 27 comporte plusieurs cavités 30 et que soient placés plusieurs corps d'ancre dans le moule.

Comme expliqué ci-dessus, préférentiellement, le deuxième matériau est un polymère. Par conséquent, l'étape 35 consiste, de manière préférée, à surmouler le corps de l'ancre par injection du polymère dans la cavité 30 du moule 27 afin de former le corps de la fourchette 17 avec, notamment, les cornes 16 et 18.

Les troisième et quatrième étapes 37 et 39 du procédé 31 n'ont pas de consécutivité particulière à respecter comme visible à la figure 5 par les traits pleins ou interrompus. Elles sont destinées à respectivement ajuster les palettes 10, 12 dans les trous 23, 24 et la tige 14 dans le trou 22 afin de pouvoir monter l'ancre 3 à rotation. A la fin de ces deux dernières étapes, l'ancre 3 est finie et peut être montée dans une pièce d'horlogerie comme élément d'un système d'échappement 1 du type suisse.

Par conséquent, l'ancre 3 est du type composite, c'est-à-dire qu'elle est formée à partir de deux matériaux distincts. Ainsi, comme visible à la figure 2, on peut voir que l'ancre 3 comporte, de manière préférée au niveau de l'axe A, une hauteur entièrement réalisée par le deuxième matériau grâce à l'entaille 25 réalisée lors de l'étape 31 formant notamment un oeillet dans la baguette 9.

Bien entendu, la présente invention ne se limite pas à l'exemple illustré mais est susceptible de diverses variantes et modifications qui apparaîtront à l'homme de l'art.

En particulier, les formes de l'ancre 3 et/ou du plateau 5 peuvent être différentes. L'ancre 3 peut ainsi comporter, par exemple, au moins un troisième bras destiné à recevoir au moins une troisième palette pour l'application de l'invention à un système d'échappement du type coaxial.

Il peut également être imaginé d'adapter la forme de la fourchette 17 et, plus précisément, celle des cornes 16 et 18 pour s'adapter à un autre type de plateau ou à un autre type de matériau de la cheville 7 pour éviter l'usure et les collements lors des contacts successifs.

Enfin, les premier et deuxième matériaux différents peuvent également s'entendre en une différence de revêtement extérieur alors que leur âme est identique. A titre d'exemple, la baguette 9 pourrait être ainsi formée de silicium revêtu de dioxyde de silicium sans sortir du fait que le premier matériau de la baguette 9 est différent du deuxième matériau de la fourchette 17.

## Revendications

1. Procédé (31) de fabrication d'une ancre (3) pour un système d'échappement (1) **caractérisé en ce qu'**il comporte les étapes suivantes :
a) former (33) à l'aide d'un premier matériau le corps de l'ancre (3) dont une première extrémité comporte le dard (15) et une deuxième extrémité comporte deux bras (11, 13) destinés à recevoir chacun une palette (10, 12) ;
b) surmouler (35) un deuxième matériau au niveau de ladite première extrémité afin de former une fourchette (17) ;
c) ajuster (37, 39) lesdites palettes et une tige (14) afin de pouvoir monter l'ancre (3) à rotation.

2. Procédé (31) selon la revendication précédente, **caractérisé en ce que** l'étape a) est réalisée par un processus LIGA, un estampage ou un décolletage.

3. Procédé (31) selon la revendication 1 ou 2, **caractérisé en ce que** le premier matériau est un métal ou un alliage métallique afin de pouvoir ajuster les palettes (10, 12).

4. Procédé (31) selon la revendication 3, **caractérisé en ce que** le premier matériau comporte du titane, de l'aluminium ou un alliage de cobalt austénitique.

5. Procédé (31) selon l'une des revendications précédentes, **caractérisé en ce que** l'étape b) est réalisée par une injection dans un moule formé à l'aide d'un processus LIGA.

6. Procédé (31) selon l'une des revendications précédentes, **caractérisé en ce que** le deuxième matériau est un polymère.

7. Procédé (31) selon la revendication précédente, **caractérisé en ce que** le deuxième matériau comporte du polyoxyméthylène.

8. Procédé (31) selon l'une des revendications précédentes, **caractérisé en ce que** les palettes (10, 12) sont formées en rubis.

9. Procédé (31) selon l'une des revendications précédentes, **caractérisé en ce que** la tige (14) est formée en l'acier, en laiton ou en maillechort.
